# EUROPÄISCHE PATENTSCHRIFT

(11) **EP 3 287 281 B1**
(45) Veröffentlichungstag und Bekanntmachung des Hinweises auf die Patenterteilung: **27.02.2019**
(21) Anmeldenummer: 17182468.3
(22) Anmeldetag: 21.07.2017
(51) Int. Cl.: B41F 13/20, B41F 13/21, B41F 13/24, B41F 13/34

(54) **BEARBEITUNGSWERK UND ETIKETTENDRUCKMASCHINE MIT EINEM SOLCHEN BEARBEITUNGSWERK**
PROCESSING TOOL AND LABEL PRINTING MACHINE WITH SUCH A PROCESSING TOOL
OUTIL D'USINAGE ET MACHINE À IMPRIMER D'ÉTIQUETTES POURVUE D'UN TEL OUTIL D'USINAGE

(30) Priorität: 25.08.2016 DE 102016215988
(43) Veröffentlichungstag der Anmeldung: 28.02.2018
(73) Patentinhaber: Gallus Druckmaschinen GmbH, 35428 Langgöns-Oberkleen (DE)
(72) Erfinder: Bangel, Dieter, 35625 Hüttenberg (DE)
(74) Vertreter: Haust, Christof

(56) Entgegenhaltungen:
- EP-A1- 0 021 006
- EP-A1- 3 115 203
- DE-A1- 3 317 746
- DE-A1-102005 014 255

## Beschreibung

Die Erfindung betrifft ein Bearbeitungswerk zur rotativen Bearbeitung mit den oberbegrifflichen Merkmalen von Anspruch 1 sowie eine Etikettendruckmaschine mit einem solchen Bearbeitungswerk gemäß Anspruch 9.

### Stand der Technik

Bei Etikettendruckmaschinen, wie sie z.B. in der EP 2 103 429 B1 beschrieben sind kommen Druckwerke und Stanzwerke zum Einsatz. Die Druckwerke umfassen mindestens drei Zylinder, nämlich Farbauftragswalze, Druckzylinder und Gegendruckzylinder. Die rotative Bearbeitung bewirkt hierbei ein Aufbringen von Farbe auf ein Substrat. Die Stanzwerke umfassen mindestens zwei Zylinder, nämlich Stanzzylinder und Stanzgegenzylinder. Die rotative Bearbeitung bewirkt hierbei ein Einbringen von Stanz- und/oder Rilllinien. Zur Anpassung an das zu verarbeitende Substrat sowie zur Einstellung der Stanztiefe muss der Spalt, d.h. der Abstand zwischen den Zylindern einstellbar sein.

Dazu werden Stützkörper verwendet, welche als Laufringe, Stützringe und als sogenannte Schmitzringe ausgebildet sein können. Beispiele für Einstelleinrichtungen finden sich in der DE 10 2005 015 046 A1 und der WO 2012/016758 A1

De 33 17 746 A1 beschreibt eine Etikettendruckmaschine mit den Merkmalen des Oberbegriffs des Anspruchs 1, wobei die Stützkörper des Bearbeitungszylinders exzentrisch gelagert und durch Drehung verstellbar sind.

Nachteilig an derartigen Einstelleinrichtungen ist zum einen deren komplizierter und aufwändiger Aufbau. Zum anderen lässt die Einstellgenauigkeit zu wünschen übrig.

Daraus ergibt sich auch eine schlechte Wiederholgenauigkeit. D.h. soll für einen Wiederholauftrag exakt dasselbe Spaltmaß wie bei dessen letzter Ausführung gewählt werden, so gestaltet sich eine derart exakte Einstellung schwierig.

### Aufgabenstellung

Aufgabe der vorliegenden Erfindung ist es daher ein Bearbeitungswerk und eine Etikettendruckmaschine mit einem solchen Bearbeitungswerk zu schaffen, bei welcher das Spaltmaß zwischen den Bearbeitungszylindern des Bearbeitungswerks einfach, exakt und wiederholgenau einstellbar ist.

Gelöst wird diese Aufgabe durch ein Bearbeitungswerk mit den Merkmalen von Anspruch 1.

Das erfindungsgemäße Bearbeitungswerk, z. B. ein Druckwerk oder Stanzwerk, zur rotativen Bearbeitung eines bahnförmigen oder bogenförmigen Substrats besitzt mindestens zwei Bearbeitungszylinder und ein Maschinengestell. Dabei ist ein erster Bearbeitungszylinder beweglich im Maschinengestell und ein zweiter Bearbeitungszylinder stationär im Maschinengestell gelagert, wobei jedem Bearbeitungszylinder ein Paar von Stützkörpern zugeordnet ist. Erfindungsgemäß besitzt ein jeweiliger Stützkörper des zweiten Bearbeitungszylinders ein Festkörpergelenk, ein daran angebrachtes Ringsegment und einen Manipulator, wobei ein jeweiliges Ringsegment jeweils einen Stützkörper des ersten Bearbeitungszylinders kontaktiert. Ein jeweiliges Festkörpergelenk ist mittels eines jeweiligen Manipulators linear verschieblich und damit ist auch ein jeweiliges Ringsegment linear verschieblich. Um eine solche Verschiebebewegung zu bewirken, wirkt ein jeweiliger Manipulator auf das Festköpergelenk ein. Die Verwendung eines derartigen Festkörpergelenks hat den Vorteil, dass dieses einfach, kostengünstig, hoch genau justierbar und schmutzunanfällig ist.

Besonders vorteilhaft ist es, wenn ein jeweiliges Festkörpergelenk nur einen Freiheitsgrad aufweist, welcher entlang einer Linearachse ausgerichtet ist. Das Festkörpergelenk kann dabei bevorzugt derart ausgebildet sein, dass das Festkörpergelenk Elemente und/oder Materialverjüngungen aufweist, welche eine elastische Verformung des Festkörpergelenks ermöglichen und damit eine Bewegung in Richtung der Linearachse.
In einer vorteilhaften Weiterbildung weist ein jeweiliges Festkörpergelenk als solche Elemente mindestens eine Blattfeder auf, wobei die mindestens eine Blattfeder den Körper des Festkörpergelenks mit dem Maschinengestell verbindet.

In einer besonders vorteilhaften und daher bevorzugten Weiterbildung des erfindungsgemäßen Bearbeitungswerks ist der Manipulator als gestellfest angebrachte, drehbare Exzenterrolle oder Spiralrolle ausgebildet und ist insbesondere motorisch rotierbar. Vorteilhaft ist es, wenn der Manipulator in permanentem Kontakt mit dem Festkörpergelenk steht, so dass eine Drehbewegung des Manipulators in eine lineare Bewegung des Festkörpergelenks gewandelt werden kann.

In einer vorteilhaften Weiterbildung des Bearbeitungswerks kann der Körper des Festkörpergelenks am Maschinengestell gelagert sein, z. B. mittels daran befestigter Führungsbacken.

In einer besonders vorteilhaften und daher bevorzugten Weiterbildung des erfindungsgemäßen Bearbeitungswerks sind die Stützkörper des ersten Bearbeitungszylinders als axial zum Zylinder angeordnete Laufringe ausgeführt, welche drehbar auf der Rotationsachse des Zylinders gelagert sind. Diese Laufringe kontaktierten die Ringsegmente der Stützkörper des zweiten Bearbeitungszylinders. Dadurch kann das Spaltmaß zwischen den beiden Bearbeitungszylindern hoch exakt festgelegt werden.

In einer vorteilhaften Ausführungsvariante verfügt der erste Bearbeitungszylinder über einen Verspannungsmechanismus, z. B. einen Pneumatikzylinder zum Anstellen und Anpressen der Bearbeitungszylinder zueinander. So kann eine Vorspannung zwischen den Bearbeitungszylindern erzeugt werden.

In einer möglichen Ausführungsform ist das Ringsegment eines jeweiligen Stützkörpers entgegen einer Rückstellkraft, beispielsweise einer Federkraft, schwenkbar am Körper des Festkörpergelenks angeordnet, wozu im Festkörpergelenk ein Federpaket integriert sein kann.

Die Erfindung betrifft auch eine Etikettendruckmaschine mit mindestens einem wie obenstehend beschriebenen Bearbeitungswerk, wobei insbesondere der erste Bearbeitungszylinder als Druckzylinder, der zweite Bearbeitungszylinder als Gegendruckzylinder und ein weiterer stationärer Bearbeitungszylinder als Farbauftragswalze, insbesondere als Rasterwalze, ausgeführt sind. Die Farbauftragswalze besitzt dann ebenfalls wie oben detailliert beschriebene Stützkörper.

Besitzt das Bearbeitungswerk hingegen nur zwei Bearbeitungszylinder, so kann dieses als Stanzwerk ausgeführt sein, wobei der erste Bearbeitungszylinder als Stanzzylinder und der zweite Bearbeitungszylinder als Gegenstanzzylinder ausgeführt sind. Der gleiche Aufbau eignet sich auch für ein Prägewerk mit Präge- und Gegenprägezylinder.

Die beschriebene Erfindung und die beschriebenen vorteilhaften Weiterbildungen der Erfindung stellen auch in Kombination miteinander - soweit dies technisch sinnvoll ist - vorteilhafte Weiterbildungen der Erfindung dar.

Hinsichtlich weiterer Vorteile und in konstruktiver und funktioneller Hinsicht vorteilhafter Ausgestaltungen der Erfindung wird auf die Unteransprüche sowie die Beschreibung von Ausführungsbeispielen unter Bezugnahme auf die beiliegenden Figuren verwiesen.

### Ausführungsbeispiel

Die Erfindung soll an Hand beigefügter Figuren noch näher erläutert werden. Einander entsprechende Elemente und Bauteile sind in den Figuren mit gleichen Bezugszeichen versehen. Zugunsten einer besseren Übersichtlichkeit der Figuren wurde auf eine maßstabsgetreue Darstellung verzichtet.

Es zeigen in schematischer Darstellung
- Fig. 1: ein erfindungsgemäßes Bearbeitungswerk
- Fig. 2: eine Detailansicht des Stützkörpers aus Fig. 1
- Fig. 3: das Bearbeitungswerk aus Fig. 1 in einer 3D-Darstellung
- Fig. 4: eine alternative Ausführungsform eines Bearbeitungswerkes
- Fig. 5: eine Etikettendruckmaschine mit mehreren Bearbeitungswerken
- Fig. 6: eine alternative Ausführungsform eines Bearbeitungswerkes mit nur zwei Zylindern

In Figur 1 ist ein Bearbeitungswerk 10 dargestellt mit einem ersten Zylinder 11, mit einem zweiten Zylinder 12 und einem dritten Zylinder 13, welche im Maschinengestell 9 gelagert sind. Bei dem Bearbeitungswerk 10 handelt es sich im dargestellten Ausführungsbeispiel um ein Flexodruckwerk, wobei der erste Zylinder 11 als Formzylinder, der zweite Zylinder 12 als Rasterwalze und der dritte Zylinder 13 als Gegendruckzylinder ausgeführt sind. Der zweite Zylinder 12 und der dritte Zylinder 13 sind stationär im Maschinengestell 9 gelagert. Der erste Zylinder 11 hingegen ist an einer Schwinge 19 beweglich im Maschinengestell 9 gelagert. An der Schwinge 19 ist ein Pneumatikzylinder 14 angebracht, welcher einen Verspannungsmechanismus bildet und dem Anstellen und Anpressen des ersten Zylinders 11 mit einer Kraft F, einer Vorspannkraft, an die beiden stationären Zylinder 12, 13 dient. Axial und beidseitig zum ersten Zylinder 11 sind auf der Drehachse des ersten Zylinders 11 Stützkörper 30 angeordnet, welche als Laufringe ausgeführt sind. Diese Laufringe kontaktieren die Stützkörper 20 des zweiten und dritten Zylinders. Diese Stützkörper 20 sind jeweils entlang einer Linearachse 25 linear verschieblich ausgeführt.

Der Aufbau eines jeweiligen Stützkörpers 20 ist in der Darstellung von Figur 2 im Detail gezeigt. Der Stützkörper 20 besitzt ein Festkörpergelenk 21, ein Ringsegment 23 und einen Manipulator 24. Das Festkörpergelenk 21 weist einen Körper 22 und Blattfedern 26 auf. Der Körper 22 des Festkörpergelenks 21 ist an gestellfesten Führungselementen 27 am Maschinengestell 9 verschieblich gelagert. Mittels der Blattfedern 26 ist der Körper 22 am Maschinengestell 9 befestigt. Auf der dem ersten Zylinder 11 zugewandten Seite des Stützkörpers 20 ist das Ringsegment 23 um einen Schwenkpunkt 29 schwenkbar (Doppelpfeil s) am Körper 22 des Festkörpergelenks 21 angebracht. In den Körper 22 ist ein Federpaket 28 eingelassen, welches eine Rückstellkraft des Ringsegments 23 bewirkt. Soll nun der Abstand zwischen dem ersten Zylinder 11 und dem zweiten Zylinder 12 eingestellt werden, so wird das Ringsegment 23 linear verschoben, erfährt eine Verstellbewegung (Doppelpfeil v), welche in Richtung des Freiheitsgrades 25 des Festkörpergelenks 21 ausgerichtet ist. Das Ringsegment 23, welches mit dem Stützkörper 30 des ersten Zylinders 11 in Kontakt steht, verschiebt so über die Stützkörper 30 den ersten Zylinder 11. Die Verschiebung des Ringsegments 23 wird dabei realisiert, indem ein Manipulator 24, welcher im dargestellten Ausführungsbeispiel als Spiralscheibe ausgebildet ist, gedreht wird (Drehbewegung d), wobei diese Drehbewegung d in eine lineare Verschiebebewegung des Körpers 22 des Festkörpergelenks 21 umgewandelt wird. In anderen Worten: die Verstellbewegung v wird durch eine von außen wirkende Kraft auf das Festkörpergelenk 21 mittels elastischer Deformation des Festkörpergelenks 21 erzeugt.

Die Anordnung der Stützkörper 20 und der Stützkörper 30 jeweils zu beiden Seiten der Zylinder 11, 12, 13 (antriebsseitig und bedienseitig) geht aus der 3D-Darstellung von Figur 3 hervor. Der Zylinder 13 wurde der besseren Übersichtlichkeit halber nicht dargestellt. Soll das Spaltmaß zwischen den Zylinder 11, 12 bzw. 11, 13 nicht gleichmäßig verstellt werden, sondern soll hingegen eine Verschränkung zwischen den Zylinder 11, 12 bzw. 11, 13 erfolgen, so werden an den antriebsseitigen und bedienseitigen Manipulatoren 24 unterschiedliche Drehbewegungen d ausgeführt, was in unterschiedlich großen Verstellbewegungen v resultiert.

Die Betätigung der Manipulatoren kann dabei entweder von Hand durch den Maschinenbediener erfolgen oder auch motorisch. Diese zweite Variante ist in Figur 4 dargestellt. Jeder Manipulator 24 ist mit einem Motor 17 verbunden und wird durch diesen bewegt. Und die Motoren 17 wiederum sind datenübertragungstechnisch mit einer Steuereinrichtung 18 verbunden und werden von dieser angesteuert.
Bei dieser motorisierten und automatischen Lösung ist auch eine dynamische Druckbeistellung möglich, d. h. eine Anpassung des Druckspaltes abhängig von der Maschinengeschwindigkeit.

Im Falle eines Auftragswechsels, beispielsweise wenn von einem ersten Zylinder 11 auf einen ersten Zylinder 11' mit kleinerem Durchmesser gewechselt wird, wird der Pneumatikzylinder 14 deaktiviert und die Vorspannkraft F zwischen den Zylindern 11, 12, 13 aufgehoben. Die Federpakete 28, welche in den Körpern 22 der Festkörpergelenke 21 integriert sind, bewirken sodann mit ihrer Federkraft, dass die Ringsegmente 23 jeweils vom Körper 22 des Festkörpergelenks 21 weggeschwenkt werden, so dass auch die Stützkörper 30 des ersten Zylinders 11 angehoben werden. Dies hat zum Ergebnis, dass der erste Zylinder 11 von den beiden anderen Zylindern 12, 13 abgestellt wird.

Alternativ zur Ausführung des Manipulators 24 als Spiralrolle könnte dieser auch als Exzenterrolle oder als Piezoaktor ausgeführt sein.

In Figur 6 ist ein Bearbeitungswerk 10 dargestellt mit einem ersten Zylinder 11 und mit einem zweiten Zylinder 12, welche im Maschinengestell 9 gelagert sind. Bei dem Bearbeitungswerk 10 handelt es sich im dargestellten Ausführungsbeispiel um ein Stanzwerk, wobei der erste Zylinder 11 als Stanzzylinder und der zweite Zylinder 12 als Stanz-Gegenzylinder ausgeführt sind. Der zweite Zylinder 12 ist stationär im Maschinengestell 9 gelagert. Der erste Zylinder 11 hingegen ist mittels Stützkörper 20 mit Festkörpergelenk 26 beweglich im Maschinengestell 9 in einer nicht näher dargestellten Führung gelagert.

In der Figur 5 ist eine Ansicht einer bevorzugten Ausführungsform einer Druckmaschine 100, genauer einer Schmalbahn-Etikettendruckmaschine in Reihenbauweise, mit in horizontaler Richtung folgenden Druckwerken 110 gezeigt. Die Etikettendruckmaschine 100 dient der Bearbeitung eines Substrats 1000 in Bahnform. Das Substrat wird von einer Substratrolle 146 in einem Zuführteil 148 der Druckmaschine 100 abgerollt und entlang eines Weges in Maschinenlaufrichtung M durch die Druckmaschine 100 geführt. Die Druckmaschine 100 kann eine Mehrzahl von Gestellmodulen 126, hier beispielhaft drei Gestellmodule 126, aufweisen, welche zusammen das Maschinengestell 9 bilden. In dieser Ausführungsform sind jeweils zwei Druckwerke 110 beziehungsweise ein Druckwerk 110 und ein Bearbeitungswerk 150, hier ein Stanzwerk zum Ausstanzen der Etiketten aus dem bahnförmigen Substrat 100, an je einem Gestellmodul 126 aufgenommen. Nach den einzelnen Bearbeitungsstationen folgt ein Auslaufteil 152, in welchem die fertigen Produkte in eine Etikettenrolle 154 aufgewickelt werden. Zuführteil 148, Gestellmodule 126 und Auslaufteil 152 sind lösbar bzw. trennbar miteinander verbunden sodass sich ein modularer Aufbau der Druckmaschine 100 ergibt.

In der Darstellung der einzelnen Druckwerke 110, hier Flexodruckwerke, sind neben den Druckzylindern, den Gegendruckzylindern und den Farbauftragswalzen auch Kammerrakel gezeigt. Des Weiteren weisen die Druckwerke 110 in der Druckmaschine 100 diverse Trocknungseinrichtungen auf: Den Gegendruckzylindern sind an dem jeweiligen Druckspalt des Druckwerks 110 nachgeordnet UV-Trocknungseinrichtungen zugeordnet, so dass das bedruckte Substrat 1000 direkt auf dem Gegendruckzylinder getrocknet werden kann. Die Druckwerke 110 weisen auch Bahnleitwalzen 160 zur Führung des bahnförmigen Substrats 1000 auf. In der gezeigten Ausführungsform umfasst das fünfte Druckwerk 110 eine Heißlufttrocknungseinrichtung 162. Alternativ könnte auch hier eine UV- oder eine IR-Trocknungseinrichtung eingesetzt werden. Nachfolgend ist ein Stanzwerk 150 angeordnet, welches als rotierende Werkzeuge einen Stanzzylinder und einen Gegenstanzzylinder aufweist. Zusätzlich bzw. alternativ zu dem Stanzwerk kann auch ein Prägewerk, beispielsweise ein Heißfolienprägewerk Verwendung finden. Alternativ zu den dargestellten Flexodruckwerken können auch Tiefdruck-, Offset-Druck- und Rotationssiebdruckwerke eingesetzt werden.
Zumindest eines der Druckwerke 110 und/oder das Stanzwerk 150 haben dabei den Aufbau der obenstehend beschriebenen Bearbeitungswerke 10.

### Bezugszeichenliste

- 9: Maschinengestell
- 10: Bearbeitungswerk
- 11: erster Zylinder
- 11': erster Zylinder mit kleinerem Durchmesser
- 12: zweiter Zylinder
- 13: dritter Zylinder
- 14: Pneumatikzylinder
- 15: -
- 16: Rotationsachse
- 17: Motor
- 18: Steuereinrichtung
- 19: Schwinge

- 20: Stützkörper zweiter und dritter Zylinder
- 21: Festkörpergelenk
- 22: Körper
- 23: Ringelement
- 24: Manipulator
- 25: Linearachse (Freiheitsgrad)
- 26: Blattfeder
- 27: gestellfestes Führungselement
- 28: Federpaket
- 29: Schwenkpunkt

- 30: Stützkörper erster Zylinder (Laufringe)

- 100: Druckmaschine
- 110: Druckwerk
- 126: Gestellmodul
- 146: Substratrolle
- 148: Zuführstation
- 150: Stanzwerk
- 152: Auslaufstation
- 154: Etikettenrolle
- 160: Bahnleitwalze
- 162: Heißlufttrockner

- 1000: Substrat

- d: Drehbewegung
- v: Verschiebebewegung
- F: Vorspannkraft

## Patentansprüche

1. Bearbeitungswerk (10) zur rotativen Bearbeitung eines bahnförmigen oder bogenförmigen Substrats (1000) mit mindestens zwei Bearbeitungszylindern (11, 12) und einem Maschinengestell (9), wobei ein erster Bearbeitungszylinder (11) beweglich im Maschinengestell (9) und ein zweiter Bearbeitungszylinder (12) stationär im Maschinengestell (9) gelagert ist, wobei jedem Bearbeitungszylinder (11, 12, 13) ein Paar von Stützkörpern (20, 30) zugeordnet sind,
**dadurch gekennzeichnet,**
**dass** ein jeweiliger Stützkörper (20) des zweiten Bearbeitungszylinders (12) ein Festkörpergelenk (21), ein daran angebrachtes Ringsegment (23) und einen Manipulator (24) aufweist, wobei ein jeweiliges Ringsegment (23) jeweils einen Stützkörper (30) des ersten Bearbeitungszylinders (11) kontaktiert, und
**dass** ein jeweiliges Festkörpergelenk (21) mittels eines jeweiligen Manipulators (24) linear verschieblich und damit ein jeweiliges Ringsegment (23) linear verschieblich (v) ausgebildet ist.

2. Bearbeitungswerk nach Anspruch 1,
**dadurch gekennzeichnet,**
**dass** ein jeweiliges Festkörpergelenk (21) einen Freiheitsgrad (25) aufweist.

3. Bearbeitungswerk nach Anspruch 2,
**dadurch gekennzeichnet,**
**dass** das Festkörpergelenk (21) Elemente (26) und/oder Materialverjüngungen aufweist, welche eine elastische Verformung des Festkörpergelenks (21) ermöglichen.

4. Bearbeitungswerk nach Anspruch 3,
**dadurch gekennzeichnet,**
**dass** ein jeweiliges Festkörpergelenk (21) mindestens eine Blattfeder (26) aufweist, wobei die mindestens eine Blattfeder (26) den Körper (22) des Festkörpergelenks (21) mit dem Maschinengestell (9) verbindet.

5. Bearbeitungswerk nach einem der vorangehenden Ansprüche,
**dadurch gekennzeichnet,**
**dass** der Manipulator (24) als gestellfest angebrachte, drehbare Exzenterrolle oder Spiralrolle ausgebildet ist und insbesondere motorisch rotierbar ist.

6. Bearbeitungswerk nach einem der vorangehenden Ansprüche,
**dadurch gekennzeichnet,**
**dass** die Stützkörper (30) des ersten Bearbeitungszylinders (11) als Laufringe ausgeführt sind.

7. Bearbeitungswerk nach einem der vorangehenden Ansprüche,
**dadurch gekennzeichnet,**
**dass** der erste Bearbeitungszylinder (11) über einen Verspannungsmechanismus (14) verfügt zum Anstellen der Bearbeitungszylinder (11, 12, 13) zueinander.

8. Bearbeitungswerk nach einem der vorangehenden Ansprüche,
**dadurch gekennzeichnet,**
**dass** das Ringsegment (23) entgegen einer Rückstellkraft schwenkbar (s) am Körper (22) des Festkörpergelenks (21) angeordnet ist.

9. Etikettendruckmaschine (100) mit mindestens einem Bearbeitungswerk (10) nach einem der vorangehenden Ansprüche, wobei insbesondere der erste Bearbeitungszylinder (11) als Druckzylinder, der zweite Bearbeitungszylinder (12) als Gegendruckzylinder und ein weiterer stationärer Bearbeitungszylinder (13) als Farbauftragswalze, insbesondere als Rasterwalze ausgeführt sind.

## Claims

1. Treatment unit (10) for the rotary treatment of a web-shaped or sheet-shaped substrate (1000), the unit (10) comprising at least two treatment cylinders (11, 12) and a machine frame (9), wherein a first treatment cylinder (11) is movably supported in the machine frame (9) and a second treatment cylinder (12) is stationarily supported in the machine frame (9) and every treatment cylinder (11, 12, 13) is assigned a pair of support bodies (20, 30),
**characterized in**
**that** a respective support body (20) of the second treatment cylinder (12) includes a solid-state joint (21), a ring segment (23) fixed thereto, and a manipulator (24), wherein a respective ring segment (23) contacts a respective support body (30) of the first treatment cylinder (11), and in that a respective solid-state joint (21) is linearly movable by means of a respective manipulator (24), thus causing a respective ring segment (23) to be linearly movable (v).

2. Treatment unit according to claim 1,
**characterized in**
**that** a respective solid-state joint (21) has a degree of freedom (25).

3. Treatment unit according to claim 2,
**characterized in**
**that** the solid-state joint (21) has elements (26) and/or tapered material sections that allow the solid-state joint (21) to be elastically deformed.

4. Treatment unit according to claim 3,
**characterized in**
**that** a respective solid-state joint (21) has at least one leaf spring (26), wherein the at least one leaf spring (26) connects the body (22) of the solid-state joint (21) to the machine frame (9).

5. Treatment unit according to any one of the preceding claims,
**characterized in**
**that** the manipulator (24) is designed as a rotatable eccentric roller or spiral roller and fixed to the frame and is in particular rotatable by a motor.

6. Treatment unit according to any one of the preceding claims,
**characterized in**
**that** the support bodies (30) of the first treatment cylinder (11) are designed as races.

7. Treatment unit according to any one of the preceding claims,
**characterized in**
**that** the first treatment cylinder (11) has an adjustment mechanism (14) for engaging the treatment cylinders (11, 12, 13) with one another.

8. Treatment unit according to any one of the preceding claims,
**characterized in**
**that** the ring segment (23) is disposed to pivot (s) against a reset force on the body (22) of the solid-state joint (21).

9. Label printing machine (100) having at least one treatment unit (10) according to any one of the preceding claims, wherein in particular the first treatment cylinder (11) is a printing cylinder, the second treatment cylinder (12) is an impression cylinder and a further stationary treatment cylinder (13) is an ink applicator roller, in particular an anilox roller.

## Revendications

1. Unité de traitement (10) pour le traitement rotatif d'un support en bande ou en feuilles (1000) avec au moins deux cylindres de traitement (11, 12) et un bâti de machine (9), pour laquelle un premier cylindre de traitement (11) est fixé de manière mobile dans le bâti de machine (9) et un deuxième cylindre de traitement (12) de manière stationnaire dans le bâti de machine (9), une paire de supports (20, 30) étant affectée à chaque cylindre de traitement (11, 12, 13),
**caractérisée par le fait**
**qu'**un support respectif (20) du deuxième cylindre de traitement (12) présente une articulation à corps solide (21), un segment annulaire (23) fixé sur cette dernière et un manipulateur (24), un segment annulaire respectif (23) venant respectivement en contact avec un support (30) du premier cylindre de traitement (11), et qu'une articulation à corps solide respective (21) peut être déplacée linéairement au moyen d'un manipulateur respectif (24), faisant qu'un segment annulaire respectif (23) est d'exécution déplaçable linéairement (v).

2. Unité de traitement selon la revendication 1,
**caractérisée par le fait**
**qu'**une articulation à corps solide respective (21) présente un degré de liberté (25).

3. Unité de traitement selon la revendication 2,
**caractérisée par le fait**
**que** l'articulation à corps solide (21) présente des éléments (26) et/ou des rétrécissements de matière autorisant une déformation élastique de l'articulation à corps solide (21).

4. Unité de traitement selon la revendication 3,
**caractérisée par le fait**
**qu'**une articulation à corps solide respective (21) présente au moins un ressort plat (26), le ressort plat (minimum) (26) reliant le corps (22) de l'articulation à corps solide (21) au bâti de la machine (9).

5. Unité de traitement selon l'une des revendications précédentes,
**caractérisée par le fait**
**que** le manipulateur (24) est réalisé comme galet excentrique rotatif, monté de manière fixe sur le bâti, ou comme rouleau en spirale et peut notamment être tourné par un moteur.

6. Unité de traitement selon l'une des revendications précédentes,
**caractérisée par le fait**
**que** les supports (30) du premier cylindre de traitement (11) sont exécutés comme bagues de guidage.

7. Unité de traitement selon l'une des revendications précédentes,
**caractérisée par le fait**
**que** le premier cylindre de traitement (11) possède un mécanisme tendeur (14) pour le réglage des cylindres de traitement (11, 12, 13) l'un par rapport à l'autre.

8. Unité de traitement selon l'une des revendications précédentes,
**caractérisée par le fait**
**que** le segment annulaire (23) est disposé de façon pivotante (s) en surmontant une force de rappel (22) sur le corps de l'articulation à corps fixe (21).

9. Machine à imprimer les étiquettes (100) avec au moins une unité de traitement (10) selon l'une des revendications précédentes, pour laquelle notamment le premier cylindre de traitement (11) est exécuté comme cylindre d'impression, le deuxième cylindre de traitement (12) comme cylindre de contre-pression et un autre cylindre de traitement stationnaire (13) comme rouleau toucheur-encreur, notamment comme rouleau tramé.
